# EUROPÄISCHE PATENTSCHRIFT

(11) **EP 0 757 133 B1**
(45) Veröffentlichungstag und Bekanntmachung des Hinweises auf die Patenterteilung: **02.06.1999**
(21) Anmeldenummer: 96110943.6
(22) Anmeldetag: 06.07.1996
(51) Int. Cl.: E03C 1/042

(54) **Mischbatterie**
Outlet device
Dispositif d'écoulement

(30) Priorität: 31.07.1995 DE 19527986
(43) Veröffentlichungstag der Anmeldung: 05.02.1997
(73) Patentinhaber: FRIEDRICH GROHE AKTIENGESELLSCHAFT, D-58675 Hemer (DE)
(72) Erfinder: Humpert, Jürgen, 58675 Hemer (DE); Heimann, Bruno, 58730 Fröndenberg (DE); Dickel, Harald, 58638 Iserlohn (DE)

(56) Entgegenhaltungen:
- EP-A- 0 537 652
- DE-A- 1 784 504
- US-A- 3 438 065

## Beschreibung

Die Erfindung betrifft eine Mischbatterie für Kalt- und Warmwasser, insbesondere für den Sanitärbereich, mit einem Batteriekörper, der mit Hohlansätzen zur Abdekkung der Anschlußstellen für die Versorgungsleitungen versehen ist, in denen jeweils ein von der Gebäudewand vorstehender Endereich eines Stutzens in einer Bohrung axial verschiebbar angeordnet und zum dichten Wasseranschluß eine Zylinderführung vorgesehen ist, wobei der Batteriekörper in seiner Stecklage fixierbar ist.

Eine derartige Mischbatterie ist aus der deutschen Offenlegungsschrift 17 84 504 bekannt. Bei dieser vorbekannten Ausbildung sind Anschlußnippel vorgesehen, die jeweils mit einem kolbenartigen, zwei O-Ringe tragenden Vorderteil in der Zylinderführung eines Hohlansatzes axial verschiebbar aufgenommen sind. Bei der Anmontage bzw. Installation der Mischbatterie kann es hierbei jedoch zu Schwierigkeiten kommen, wenn die Anschlußleitungen in der Gebäudewand Schiefstellungen aufweisen bzw. die Anschlußstücke nicht rechtwinklig aus der Gebäudewand herausgeführt sind.

Der Erfindung liegt die Aufgabe zugrunde, die im Oberbegriff des Anspruchs 1 angegebene Mischbatterie zu verbessern und so auszubilden, daß insbesondere auch bei winkelmäßigen Fehlstellungen der Anschlußleitungen eine einfache Installation der Mischbatterie ermöglicht wird.

Diese Aufgabe wird erfindungsgemäß dadurch gelöst, daß die Stutzen der Versorgungsleitungen stromabwärts ebenfalls jeweils eine der Zylinderführung in den Hohlansätzen zugeordnete Zylinderführung aufweisen, der Anschluß der jeweiligen Versorgungsleitung über eine von beiden Zylinderführungen aufgenommene, mit balligen Dichtungsflächen versehene Hülse erfolgt, wobei auf dem Außenmantel der Stutzen mittels Gewinde, das konzentrisch zur Zylinderführung angeordnet ist, jeweils eine Führungs- und Haltemutter vorgesehen ist, die bei der Installation an der Gebäudewand zur Anlage bringbar ist und den Batteriekörper in der Stecklage haltert.

Weitere Ausgestaltungen der Erfindung sind in den Ansprüchen 2 bis 8 angegeben.

Ein Ausführungsbeispiel der Erfindung ist in der Zeichnung dargestellt und wird im folgenden näher beschrieben. Es zeigt
- Figur 1: eine an einer Gebäudewand installierte Mischbatterie in Draufsicht, teilweise geschnitten;
- Figur 2: einen Teil der in Figur 1 dargestellten Mischbatterie mit weiter aus der Gebäudewand vorstehendem Stutzen:
- Figur 3: die in Figur 1 gezeigte Hülse in vergrößerter Darstellung im Längsschnitt.

Bei der in Figur 1 gezeigten Mischbatterie ist lediglich der Batteriekörper 1 dargestellt mit einem Anschluß 12 für ein Mischventil. An dem Batteriekörper 1 ist an beiden Endbereichen jeweils ein Hohlansatz 11 ausgebildet, wobei in jedem Hohlansatz 11 eine Anschlußvorrichtung für die Versorgungsleitung und eine Halterung für den Armaturenkörper gebildet ist. In Figur 1 ist lediglich die eine Anschlußvorrichtung für die Versorgungsleitung für Kaltwasser sichtbar dargestellt, während die gegenüberliegend vorgesehene Anschlußvorrichtung für die Warmwasserversorgungsleitung von dem Hohlansatz 11 verdeckt ist.

In dem Endstück der an der Gebäudewand 5 angeordneten Versorgungsleitung 4 für Kaltwasser ist ein Stutzen 2 mit einem exzentrisch angeordneten Gewindenippel 25 gedichtet eingeschraubt. In dem von der Gebäudewand 5 vorstehenden Endbereich des Stutzens 2 ist eine Zylinderführung 21 ausgebildet. Konzentrisch zur Zylinderführung 21 ist am Außenbereich ein Gewinde 22 angeordnet, auf dem eine Führungs- und Haltemutter 23 aufgeschraubt ist. Die Führungs- und Haltemutter 23 hat dabei im Bereich des exzentrisch angeordneten Gewindenippels 24 einen Freiraum 231, so daß sich beide Teile zueinander entsprechend frei bewegen können.
In dem Hohlansatz 11 ist etwa koaxial zur Zylinderführung 21 eine im Durchmesser kleinere Zylinderführung 111 angeordnet. In den beiden Zylinderführungen 21 und 111 ist eine Hülse 3 axial verschieblich gelagert, wobei an den Endbereichen der Hülse 3 am Außenmantel jeweils ein umlaufender Bund 34 vorgesehen ist, dessen Außenmantelfläche 341 ballig ausgebildet ist. Jeder Bund 34 trägt eine umlaufende Ringnut 35, in der ein Rundschnurring bzw. O-Ring aus gummielastischem Material radial vorstehend als ballige Dichtungsfläche 31,32 angeordnet ist. Durch die ballige Ausbildung der Außenmantelflächen 341 und der vorstehenden balligen Dichtungsflächen 31,32 der O-Ringe ist auch bei einer Schiefstellung bzw. nicht rechtwinkligen Herausführung des Stutzens 2 aus der Gebäudewand 5 ein dichter Anschluß der Mischbatterie gewährleistet.
In der Zylinderführung 21 ist im Grund eine Siebeinrichtung 7 mit einem Sprengring 71 angeordnet. Stromabwärts hinter der Siebeinrichtung 7 in einer gestuften Durchgangsbohrung 33 der Hülse 3 ist ein Rückflußverhinderer 6 angeordnet.

In dem Hohlansatz 11 ist außerdem jeweils wenigstens eine Radialschraube 112 vorgesehen, die bei aufgeschobenem Batteriekörper 1 mit einem konischen Kragen 233 der Führungs- und Haltemutter 23 zusammenwirkt, wobei die Radialschraube 112 mit einer entsprechend konischen Stirnfläche 1121 versehen ist. An dem der Gebäudewand 5 zugekehrten Endbereich der Führungs- und Haltemutter 23 ist eine im Durchmesser vergrößerte, ballige Mantelfläche 232 vorgesehen, die in der Stecklage mit einer Bohrung 113 im Hohlansatz 11 zusammenwirkt und dem Batteriekörper 1 Führung und Halterung vermittelt. Die ballige Ausbildung der Mantelfläche 232 ist deshalb erforderlich, damit auch bei einer nicht rechtwinkligen Herausführung des Stutzens 2 aus der Gebäudewand noch eine hinreichende Führung des Batteriekörpers 1 ermöglicht wird.

Beim Eindrehen der Radialschraube 112 jeweils in den Hohlansatz 11 wird bei der Anlage an dem konischen Kragen 231 der Hohlansatz 11 in Richtung auf die Gebäudewand 5 bewegt, wobei an der Stirnseite des Hohlansatzes 11 jeweils eine Dichtung 114 ausgebildet ist, die einen dichten Abschluß zur Gebäudewand 5 gewährleistet.

Die Installation der Mischbatterie an der Gebäudewand kann in folgender Weise vorgenommen werden:
Zunächst werden die Stutzen 2 mit den Gewindenippeln 24 in die Endstücke der Versorgungsleitungen 4 eingedichtet. Zum bequemen Einschrauben ist hierbei im stromabwärts gelegenen Endbereich des Gewindenippels 24 eine Sechskant fläche 251 für den Angriff eines Innensechskantschlüssels vorgesehen. Sodann wird die Drehstellung des aus der Gebäudewand 5 vorstehenden Endbereichs der Stutzen 2 im Hinblick auf das Stichmaß des Batteriekörpers 1 eingestellt. Danach werden die Siebeinrichtungen 7 in die Zylinderführungen 21 eingebracht, die Hülsen 3 mit den Rückflußverhinderern 6 in die Zylinderführungen 21 eingesetzt und die Führungs- und Haltemuttern 23 gegen die Gebäudewand 5 geschraubt. Nunmehr kann der Batteriekörper 1 mit den beiden in den Hohlansätzen 11 angeordneten Zylinderführungen 111 auf den vorstehenden Bereich der Hülsen 3 aufgeschoben werden, wobei die balligen Mantelflächen der beiden Führungs- und Haltemuttern 23 von den Bohrungen 113 aufgenommen werden. Anschließend wird an beiden Hohlansätzen 11 jeweils die Radialschraube 112 gegen den konischen Kragen 231 geschraubt, so daß hiermit der Batteriekörper 1 mit den beiden Hohlansätzen 11 in Richtung der Gebäudewand 5 zur abdichtenden Anlage mit den beiden Dichtungen 114 gebracht und in der Stecklage gesichert wird. Die Mischbatterie ist hiernach komplett an der Gebäudewand 5 montiert. Das zuströmende Kalt- und Warmwasser gelangt hierbei über die Durchgangsöffnung im Gewindenippel 24 durch die Siebeinrichtung 7 und den Rückflußverhinderer 6 jeweils in einen Wasserzuführungskanal 15, durch die getrennt Kalt- und Warmwasser dem Mischventil zugeführt wird.
Mit der vorstehend beschriebenen Einrichtung kann somit - bei einer entsprechenden Dimensionierung der Zylinderführungen 111,21 und der Länge der Hülse 3 - ein axialer Tiefenausgleich 20 und darüber hinaus auch ein Ausgleich von winkelmäßigen Fehlstellungen der Stutzen 2 erreicht werden.

## Patentansprüche

1. Mischbatterie für Kalt- und Warmwasser, insbesondere für den Sanitärbereich, mit einem Batteriekörper (1), der mit Hohlansätzen (11) zur Abdeckung der Anschlußstellen für die Versorgungsleitungen (4) versehen ist, in denen jeweils ein von der Gebäudewand (5) vorstehender Endbereich eines Stutzens (2) in einer Bohrung 113 axial verschiebbar angeordnet und zum dichten Wasseranschluß eine Zylinderführung (111) vorgesehen ist, wobei der Batteriekörper (1) in seiner Stecklage fixierbar ist, dadurch gekennzeichnet, daß die Stutzen (2) der Versorgungsleitungen (4) stromabwärts ebenfalls jeweils eine der Zylinderführung (111) in den Hohlansätzen (11) zugeordnete Zylinderführung (21) aufweisen, der Anschluß der jeweiligen Versorgungsleitung (4) über eine von beiden Zylinderführungen (21,111) aufgenommene, mit balligen Dichtungsflächen (31,32) versehene Hülse (3) erfolgt, wobei auf dem Außenmantel der Stutzen (2) mittels Gewinde (22), das konzentrisch zur Zylinderführung (21) angeordnet ist, jeweils eine Führungs- und Haltemutter (23) vorgesehen ist, die bei der Installation an der Gebäudewand (5) zur Anlage bringbar ist und den Batteriekörper (1) in der Stecklage haltert.

2. Mischbatterie nach Anspruch 1, dadurch gekennzeichnet, daß die Führungs- und Haltemutter (23) einen konischen Kragen (233) hat, an den die Fixiereinrichtung des Hohlansatzes (11) vorzugsweise eine im Hohlansatz (11) angeordnete Radialschraube (112) mit einer entsprechend konischen Stirnfläche (1121) angreift, wobei die Führungs- und Haltemutter (23) an der der Gebäudewand (5) zugekehrten Seite eine im Durchmesser vergrößerte, ballige Mantelfläche (232) für die Aufnahme und Führung einer entsprechenden Bohrung (113) im Hohlansatz (11) hat.

3. Mischbatterie nach Anspruch 1 oder 2, dadurch gekennzeichnet, daß an der Stirnfläche der Hohlansätze (11) jeweils eine Dichtung (114) angeordnet ist, die den Anschlußbereich an der Gebäudewand (5) nach der Installation verschließt.

4. Mischbatterie nach einem der Ansprüche 1 bis 3, dadurch gekennzeichnet, daß die stromabwärts angeordnete Dichtfläche (32) der Hülse (3) im Durchmesser verringert ausgebildet ist, wobei die Durchgangsbohrung (33) entsprechend gestuft ausgebildet ist und im erweiterten Bereich der Durchgangsbohrung (33) ein Rückflußverhinderer (6) angeordnet ist.

5. Mischbatterie nach einem der Ansprüche 1 bis 4, dadurch gekennzeichnet, daß im Grund der Zylinderführung (21) des Stutzens (2) eine Siebeinrichtung (7) angeordnet ist.

6. Mischbatterie nach einem der Ansprüche 1 bis 5, dadurch gekennzeichnet, daß der Stutzen (2) einen exzentrisch angeordneten Gewindenippel (24) zum Anschluß an die Versorgungsleitung (4) trägt, wobei die Führungs- und Haltemutter (23) im Bereich des Gewindenippels (24) einen Freiraum (231) hat, der eine beliebige Drehstellung des Gewindenippels (24) ermöglicht.

7. Mischbatterie nach einem der Ansprüche 1 bis 6, dadurch gekennzeichnet, daß die balligen Dichtflächen (31,32) von Rundschnurringen aus gummielastischem Material gebildet sind, die radial aus der Mantelfläche der Hülse (3) vorstehen.

8. Mischbatterie nach Anspruch 7, dadurch gekennzeichnet, daß die Hülse (3) an den beiden Endbereichen mit jeweils einem umlaufenden Bund (34) versehen ist, dessen Außenmantelfläche (341) ebenfalls jeweils ballig ausgebildet ist und in einer Ringnut (35) jeweils einen Rundschnurring trägt.

## Claims

1. Mixer tap for hot and cold water, especially for the field of sanitation, having a tap body (1) that is provided with hollow projections (11) for covering the connection positions for the supply pipes (4), in each of which hollow projections there is arranged to be axially displaceable in a bore 113 an end region of a connection piece (2), which end region projects from the building wall (5), and in each of which there is provided a cylindrical guide (111) to achieve a sealed water connection, the tap body (1) being fixable in its inserted position, characterised in that the connection pieces (2) of the supply pipes (4) also each have a downstream cylindrical guide (21) that is associated with the cylindrical guide (111) in the hollow projections (11), the connection of the respective supply pipe (4) being effected by way of a sleeve (3) that is provided with convex sealing surfaces (31, 32) and is received by the two cylindrical guides (21,111), there being provided on the outer surface of each of the connection pieces (2), by means of a thread (22) which is arranged concentrically with the cylindrical guide (21), a guiding and holding nut (23) which, during installation on the building wall (5), can be brought to rest thereon and holds the tap body (1) in the inserted position.

2. Mixer tap according to claim 1, characterised in that the guiding and holding nut (23) has a tapered collar(233) which is engaged by the fixing device of the hollow projection (11), preferably a radial screw (112) that is arranged in the hollow projection (11) and has a correspondingly tapered face (1121), the guiding and holding nut (23) having on the side facing the building wall (5) a cambered outer surface (232) of increased diameter for receiving and guiding a corresponding bore (113) in the hollow projection (11).

3. Mixer tap according to either claim 1 or claim 2, characterised in that there is arranged on the face of each of the hollow projections (11) a seal (114) which closes the connection region at the building wall (5) after installation.

4. Mixer tap according to any one of claims 1 to 3, characterised in that the downstream sealing surface (32) of the sleeve (3) is constructed having a reduced diameter, the through bore (33) being of correspondingly stepped construction and there being arranged in the enlarged region of the through bore (33) a retum valve (6).

5. Mixer tap according to any one of claims 1 to 4, characterised in that a filtering device (7) is arranged in the base of the cylindrical guide (21) of the connection piece (2).

6. Mixer tap according to any one of claims 1 to 5, characterised in that the connection piece (2) carries an eccentrically arranged threaded nipple (24) for connection to the supply pipe (4), the guiding and holding nut (23) having a clearance zone (231) in the region of the threaded nipple (24), which clearance zone allows the threaded nipple (24) to be in any desired position of rotation.

7. Mixer tap according to any one of claims 1 to 6, characterised in that the convex sealing surfaces (31, 32) are formed by toroidal rings made of a rubber material, which rings project radially from the outer surface of the sleeve (3).

8. Mixer tap according to claim 7, characterised in that the sleeve (3) is provided at both end regions with a circumferential flange (34), the outer face (341) of each of which is also of cambered construction and carries a toroidal ring in an annular groove (35).

## Revendications

1. Mélangeur pour de l'eau froide et de l'eau chaude, en particulier pour le domaine sanitaire, avec un corps mélangeur (1) qui est doté d'appendices creux (11) destinés à couvrir les points de raccordement destinés aux conduites d'alimentation (4), dans chacun desquels est disposée déplaçable axialement dans un perçage (113), une zone d'extrémité, faisant saillie de la paroi de bâtiment (5), d'une tubulure (2), et un guidage cylindrique (111) étant prévu pour assurer un raccordement étanche de l'eau, le corps mélangeur (1) étant susceptible d'être fixé dans sa position enfichée,
caractérisé en ce que
les tubulures (2) des conduites d'alimentation (3) présentent en aval de l'écoulement également chaque fois un guidage cylindrique (21) associé au guidage cylindrique (111) réalisé dans les appendices creux (11), le raccordement de la conduite d'alimentation (4) respective s'effectuant par l'intermédiaire d'une douille (3), logée par deux guidages cylindriques (21, 111) et dotée de faces d'étanchéité (31, 32) bombées, sur l'enveloppe extérieure des tubulures (2) étant chaque fois prévu, au moyen d'un filetage (22), un écrou de guidage et de maintien (23) réalisé concentriquement par rapport au guidage cylindrique (21), écrou qui lors de l'installation peut être mis en appui sur la paroi de bâtiment (5) et qui maintient le corps mélangeur (1) en position enfichée.

2. Mélangeur selon la revendication 1,
caractérisé en ce que
l'écrou de guidage et de maintien (23) comporte une collerette conique (233) sur laquelle le dispositif de fixation de l'appendice creux (11), de préférence une vis radiale (112) disposée dans l'appendice creux (11), vient en prise avec une face frontale (1121) conique correspondante, l'écrou de guidage et de maintien (23) ayant, sur la face tournée vers la paroi de bâtiment (5), une surface d'enveloppe (232) bombée à plus grand diamètre destinée à recevoir et à guider un perçage (113) correspondant ménagé dans l'appendice creux (11).

3. Mélangeur selon la revendication 1 ou 2,
caractérisé en ce que
sur la face frontale des appendices creux (11), est chaque fois disposé un joint d'étanchéité (114) qui ferme après installation la zone de raccordement sur la paroi de bâtiment (5).

4. Mélangeur selon l'une des revendications 1 à 3,
caractérisé en ce que
la face d'étanchéité (32) disposée en aval de l'écoulement de la douille (3) a un diamètre diminué, le perçage de passage (33) étant réalisé avec un étagement correspondant et dans la zone élargie du perçage de passage (33) étant disposé un organe anti-retour d'écoulement (6).

5. Mélangeur selon l'une des revendications 1 à 4,
caractérisé en ce que
au fond du guidage cylindrique (21) de la tubulure (2), est disposé un dispositif à filtrage par tamisage (7).

6. Mélangeur selon l'une des revendications 1 à 5,
caractérisé en ce que
la tubulure (2) porte un embout fileté (24) disposé excentriquement pour le raccordement à la conduite d'alimentation (4), l'écrou de guidage et de maintien (23), ayant dans la zone de embout fileté (24), un espace libre (231) permettant que l'embout fileté (24) adopte une position en rotation quelconque.

7. Mélangeur selon l'une des revendications 1 à 6,
caractérisé en ce que
les faces d'étanchéité bombées (31, 32) sont constituées de bagues en cordons ronds, constituées d'un matériau ayant l'élasticité du caoutchouc, faisant saillie radialement hors de la surface d'enveloppe de la douille (3).

8. Mélangeur selon la revendication 7,
caractérisé en ce que
la douille (3) est dotée sur les deux zones d'extrémité chaque fois d'une collerette de pourtour (34) dont la surface d'enveloppe extérieure (341) est également réalisée chaque fois bombée et porte chaque fois dans une gorge annulaire (35) une bague en cordon rond.
